# EUROPÄISCHE PATENTSCHRIFT

(11) **EP 1 674 138 B1**
(45) Veröffentlichungstag und Bekanntmachung des Hinweises auf die Patenterteilung: **09.07.2008**
(21) Anmeldenummer: 05015434.3
(22) Anmeldetag: 15.07.2005
(51) Int. Cl.: A63C 9/00, A63C 5/00

(54) **Gleitbrett, insbesondere Alpinski oder Snowboard**
Glideboard, in particular ski or snowboard
Planche de glisse, en particulier ski ou snowboard

(30) Priorität: 21.12.2004 DE 202004019710 U
(43) Veröffentlichungstag der Anmeldung: 28.06.2006
(73) Patentinhaber: Blizzard Sport GmbH, 5730 Mittersill (AT)
(72) Erfinder: Leitner, Wolfgang, 5723 Uttendorf (AT)
(74) Vertreter: Laufhütte, Dieter

(56) Entgegenhaltungen:
- EP-A- 1 366 785
- EP-A- 1 559 453
- WO-A-02/49728
- WO-A-03/039687
- WO-A-20/04078283
- FR-A- 2 761 273
- US-A- 4 969 655

## Beschreibung

Die Erfindung betrifft Gleitbretter, insbesondere Alpinski oder Snowboards, gemäß dem Oberbegriff des Anspruchs 1.

Auf die Anmelderin geht auch der Stand der Technik gemäß EP 1 559 453 A1 zurück, die ein Dokument gemäß Art. 54(3) EPÜ darstellt.

Bei herkömmlichen vorbekannten Skikonstruktionen werden Plattenbefestigungselemente am Ski aufgesetzt oder nur teilweise integriert. Aus der EP 1 161 972 A ist ein Gleitbrett, d. h. Ski oder Snowboard, mit einem Profilschienensystem bekannt, welches aus wenigstens einer, sich in Gleitbrettlängsrichtung erstreckenden Schiene besteht, die über wenigstens einen angeformten Dübel oder Dübelabschnitt mit dem Skigrundkörper verbunden ist. Um ein Gleitbrett mit einem bereits vormontierten Profilschienensystem zur Verfügung zu stellen, ist es daher erforderlich, am fertigen Gleitbrett Befestigungs- und Montagearbeiten durchzuführen.

Nachträglich montierte Befestigungselemente haben aber in jedem Fall eine zusätzlich versteifende Wirkung auf das Gesamtsystem, was sich anhand von Unstetigkeiten der Steifigkeitsverteilung des Gleitbrettes bemerkbar macht.

Ein freies Gleiten der Bindung wird teilweise durch Verspannungen oder zu große Reibung unterbunden. Die geforderten engen Toleranzen bei der Kopplung mit den Bindungsteilen können bei nachträglich aufgebrachten Elementen nicht eingehalten werden. Dadurch resultieren Schwierigkeiten bei der Montage und Fehlfunktionen im Betrieb.

Aus der EP 1 366 785 ist ein gattungsgemäßer Ski bekannt, bei dem die Bindungsteile über Montageeinrichtungen auf den Ski aufgeschoben und daran vorzugsweise klemmend befestigt werden. Dabei umgreifen die Montageeinrichtungen 10 erhöhte Bereiche des Skis von außen. Hier besteht die Gefahr mechanischer Abnutzung und Zerstörung, da diese Montageeinrichtungen Schlägen und Beanspruchungen von außen ausgesetzt sind.

Aufgabe der Erfindung ist es, ausgehend von einem gattungsgemäßen Stand der Technik die zuvor dargelegten Nachteile zu beseitigen und die Bindungsaufnahme auf dem Gleitbrett zu montieren, ohne dass der eigentliche Charakter des Gleitbretts durch die nachträgliche Montage gestört wird.

Diese Aufgabe wird durch die Kombination der Merkmale des Patentanspruchs 1 gelöst. Demnach kann die Bindungsaufnahmeplatte im zentralen Bereich des Gleitbrettgrundkörpers, in dem sie einzusetzen ist, als tragendes Teil integriert werden, indem sie seitlich von erhöhten Bereichen des Gleitbrettgrundkörpers formschlüssig umfaßt wird.

Gemäß dieser Lösung werden die Bindungsaufnahmeelemente mittels eines Hinterschnitts mittels der erhöhten Bereiche des Gleitbrettgrundkörpers formschlüssig aufgenommen. Zur Verhinderung einer axialen Verschiebung kann eine zusätzliche Schraube oder ein einsteckbarer Dübel oder ein anderes ähnliches Sicherungselement eingesetzt werden. Erfindungsgemäß wird der Hinterschnitt zur formschlüssigen Verbindung der Bindungsaufnahme konstruktiv in die Gestaltung des Gleitbrettquerschnitts somit in die Gesamtstruktur integriert. Im Gegensatz zu herkömmlich schichtenweise aufgebauten Schichtenkonstruktionen werden bei der erfindungsgemäßen Lösung komplexe Querschnittsformen verwendet.

Der Gleitbrettquerschnitt zeichnet sich im Bereich der Gleitbrettbindungsaufnahme durch zwei erhöhte Außenbereiche und einen vertieften Mittelteil aus, wobei die seitlichen Erhöhungen den Hinterschnitt für die Führung der Bindung beinhalten. Während das Mittelteil gemäß einer besonders vorteilhaften Ausführungsform vertieft ist, so dass die Gesamtsteifigkeit des Gleitbretts mit den tragenden Bindungsaufnahmeteilen aufgrund dieser Verringerung des Gleitbrettquerschnitts im Gleitbrettmittelbereich kompensiert und somit ein harmonischer Steifigkeitsverlauf über die gesamte Gleitbrettlänge gewährleistet ist.

Die tragende Struktur des Gleitbretts ist somit nicht wie bei herkömmlichen Konstruktionen in flächigen Bahnen oberhalb des Kernes angeordnet, sondern bildet komplexe geometrische Strukturen aus.

Weitere vorteilhafte Ausgestaltungen der Erfindung ergeben sich aus den weiteren Unteransprüchen.

Die Anordnung der eigentlichen Gurtelemente in den erfindungsgemäßen Strukturen des Gleitbrettgrundkörpers bringt wesentliche höhere Biege- und Torsionssteifigkeiten. Kräfte werden gezielt in das Gleitbrett eingeleitet und auf die effektiven Kanten übertragen. Durch die konstruktive Auslegung des Gleitbretts können Verbunde mit niedriger Biegesteifigkeit aber hoher Torsionssteifigkeit realisiert werden. Die Torsionssteifigkeit wird vor allem im Bereich der erhabenen Seitenelemente erhöht, was für die Übertragung von Steuerkräften auf den Gleitbrettvorder- und Gleitbretthinterteil von entscheidender Bedeutung ist.

Durch das Einschieben der Bindungsaufnahme und das Übergreifen derselben durch die seitlich erhöhten Bereiche des Gleitbrettgrundkörpers wird das gesamte System vor mechanischer Abnutzung und Zerstörung geschützt. Die Bindung mit den jeweiligen Aufnahmeelementen kann entweder von vorne oder von hinten auf das Gleitbrett aufgeschoben werden und mittels beispielsweise einer Zentralschraube vor Axialverschiebungen gesichert werden. Die Bindungsaufnahmeplatte kann derart in den Gleitbrettgrundkörper eingefügt sein, dass die Vertiefung, in welcher sie eingelegt ist, nach vorne hin geschlossen ist und somit ein axiales Verschieben der Bindung nach vorne hin verhindert wird. Ebenso kann der Bereich nach hinten hin geschlossen sein.

Der Aufnahmeteil, als ein Teil der Bindung hat die Aufgabe, die Bindung zu halten und entlang der Befestigungsschiene zu führen. Die Montage der Bindung wird dadurch erleichtert und Bindungsteile können einfacher gestaltet werden. Es entfallen Schnittstellen, die eine Verzögerung der Steuerendpulse beim Skifahren bewirken.

Zur Herstellung des erfindungsgemäßen Gleitbrettes wird der Einsatz neuer Technologien und Verfahren notwendig. Die herkömmliche Sandwich-Compound-Technologie, bei der Schichtenweise Verstärkungsmaterialien um einen mittleren Kern angeordnet werden, ist für die Ausformung derartiger Strukturen nurmehr bedingt anwendbar.

Erfindungsgemäß wird der Gleitbrettgrundkörper im Injektionsverfahren oder im Hohlkörperblasverfahren hergestellt. Sowohl beim Injektionsverfahren sowie auch beim Hohlkörperblasverfahren werden gezielte Verstärkungen gebildet.

Weitere Merkmale, Einzelheiten und Vorteile der Erfindung ergeben sich aus den in der Zeichnung dargestellten Ausführungsformen. Es zeigen:
- Figur 1:: einen schematischen Querschnitt durch einen Ski gemäß einer bevorzugten Ausführungsform der Erfindung mit integrierter Bindungsaufnahme,
- Figur 2:: beispielhaft eine aufgesetzte Skibindung auf eine Ski gemäß Figur 1,
- Figur 3:: einen Längsschnitt durch einen Ski gemäß Figur 1,
- Figur 4:: eine Draufsicht auf unterschiedliche Bauformen eines erfindungsgemäßen Skis,
- Figur 5:: eine Querschnittsansicht ähnlich derjenigen gemäß Figur 1 bezüglich einer Skikonstruktion der vorliegenden Erfindung mit integrierter Bindungsaufnahme, hergestellt im Injektionsverfahren,
- Figur 6:: eine modifizierte Ausgestaltung der Erfindung im Querschnitt mit Verstärkung in den Bindungsaufnahmebereichen,
- Figur 7:: einen Querschnitt durch eine weitere Ausführungsform der vorliegenden Erfindung mit integrierter Bindungsaufnahme, hergestellt im Hohlkörperblasverfahren und

In den hier dargestellten Ausführungsbeispielen wird die konstruktive Ausgestaltung des Gleitbretts anhand des Aufbaus eines Ski erläutert.

In Figur 1 ist eine Querschnittsform mit integrierter Lösung gemäß der vorliegenden Erfindung dargstellt. Der Ski weist in bekannter Art und Weise Kanten 1 sowie eine Lauffläche 2 auf. Oberhalb der Lauffläche 2 ist ein schmaler Untergurt 3, der zwischen den Kanten 1 verläuft, und darüber ein breiter Untergurt 4 vorgesehen.

Oberhalb des Untergurts ist der Kern 5 angeordnet, auf den ein schmaler Obergurt 6 und ein Obergurt 7 in Form einer dreidimensional ausgeformten Schale angeordnet ist. Auf der dreidimensionale ausgeformten Schale (7) ist eine Oberfläche 8 aufgebracht. Wie aus dem Querschnitt gemäß Figur 1 zu ersehen, ist die Skioberfläche des Skigrundkörpers als komplexes dreidimensionales Gebilde ausgebildet. So wird vom Skigrundkörper ein Mittelbereich 13 gebildet, auf dem der in der Figur 1 nicht näher dargestellte Bindungsaufnahmebereich aufliegt und es werden seitliche Überschneidungen gebildet, die eine obere Kontaktfläche 9, eine seitliche Kontaktfläche 10 und eine untere Kontaktfläche 11 zur Aufnahme in der Figur 1 nicht näher dargestellten Bindungsaufnahmeplatte ausbilden. Zur Ausbildung dieses Hinterschnitts ist die dreidimensional ausgeformte Schale als erhöhter seitlicher Bereich 12 geformt.

Durch die seitlich erhöhten Bereiche 12 wird das Widerstandsmoment und damit verbunden die Biegesteifigkeit und Torsionssteifigkeit in den für das Fahrverhalten relevanten Bereichen erheblich erhöht. Die erhöhten seitlichen Bereiche 12 bringen zusätzliche Bauhöhe, was erwünscht ist, und reduzieren den Skigrundkörper im mittleren Segment 13, um die Steifigkeitsverteilung zu kompensieren und Gewicht und Material einzusparen.

In der Figur 2 ist die Anbindung einer Bindung 14 an den Skigrundkörper bzw. Ski 16 im Querschnitt dargestellt. Die Bindungselemente 14 sind direkt auf der Bindungsaufnahmeplatte 15 montiert. Die Bindungsaufnahmeplatte 15 greift formschlüssig in die erhöhten seitlichen Bereiche 12 des Skigrundkörpers und gleitet an den Kontaktflächen 9, 10 und 11. Durch die spezielle Ausgestaltung der Gleitflächen kann eine nahezu reibungsfreie Bewegung der Bindung auch bei Biegung des Ski gewährleistet werden.

In der Figur 3 ist ein Längsschnitt durch den Ski gemäß Figur 1 dargestellt. Es ist hier in üblicher Weise die Schaufel 17 und das Ende 18 dargestellt. Die in Figur 1 dargestellte Querschnittsdarstellung gilt für den Bereich 19, d. h. den mittleren Bereich des Ski, der den Bindungsbefestigungsteil darstellt. Mit 20 ist der Hinterschnitt gezeigt, in welchem die Bindungsaufnahmeplatte 15 in den seitlich erhöhten Bereichen 12 übergriffen wird.

In Figur 4 ist die Draufsicht des Systems dargestellt, wobei in den Figuren 4a und 4b jeweils unterschiedliche Bauformen realisiert sind. Die Außenkontur des Skis entspricht derjenigen eines Carving-Ski. Bei anderen Gleitbrettern kann sie natürlich beliebige andere Formen annehmen. Die Bindung 14 mit der Bindungsaufnahmeplatte 15 kann entweder von vorne oder von hinten in den Skigrundkörper 16 aufgeschoben werden und wird mittels einer Zentralschraube 21 vor axialen Verschiebungen gesichert, wie in der Figur 4a dargestellt. Das Einschieben in den hinterschnittenen Bereich, der nutförmig ausgebildet ist, kann derart gestaltet werden, dass die Vertiefung im mittleren Bereich 22 nach vorne hin geschlossen ist und somit ein axiales Verschieben der Bindung nach vorne hin verhindert (vgl. Figur 4a). Ebenso kann der Bereich 23 nach hinten hin geschlossen werden und somit ein axiales Verschieben der Bindung nach hinten verhindert werden (Figur 4b).

In der Figur 5 ist eine Skikonstruktion dargestellt, wie sie durch das Injektionsverfahren mit einer integrierten Bindungsaufnahme hergestellt ist. Hier ist ein Oberflächenbauteil 24 durch einen schmalen Obergurt 6, eine dreidimensional ausgeformte Schale 7 und einer Oberfläche 8 gebildet. Das Bauflächenbauteil wird aus der Lauffläche 2 und dem schmalen Untergurt 3 gebildet, während seitlich die Stahlkanten 1 angeordnet sind. Das vorgefertigte Oberflächenbauteil 24 und das vorgefertigte Laufflächenbauteil 25 werden mittels PUR-Hartschaum ausgeschäumt. Die dreidimensional ausgeformte Schale 7 kann entweder eine flexible Glasfaserschicht, die bei der Fertigung des Verbundes mit PUR imprägniert wird oder eine ausgehärtete Prepreg-Schicht bilden, die in einem vorgelagerten Pressvorgang auf die Oberfläche aufgebracht wird. Ebenso kann die Position des schmalen Obergurtes 6 mit der Position der dreidimensional ausgeformten Schale 7 getauscht werden.

In Figur 6 ist die zusätzliche Verstärkung der erhöhten seitlichen Bereiche 12 im Querschnitt dargestellt. Die oberen Schenkel der erhöhten seitlichen Bereiche 12 können gemäß dieser Darstellung durch spezifische Verstärkungsmaterialien 26 zusätzlich armiert werden, um den auftretenden Kräften beim Skifahren Stand zu halten. Als Verstärkungselemente 26 können Glasfasereinlagen, Stahlprofile oder andere Profile eingesetzt werden. Durch die Verstärkung der Schenkel der erhöhten seitlichen Bereiche 12 kann der Obergurt, der in der Ausführungsform gemäß Figur 1 mit 7 bezeichnet wurde, entfallen.

Figur 7 zeigt eine Ausführungsvariante, die im Hohlkörperblasverfahren hergestellt wurde. Dort ist mit 27 bzw. 27' ein seitlicher Prepreg-Hohlkörper gezeigt und mit 28 ein mittlerer Prepreg-Hohlkörper. 29 und 29' zeigen seitliche Blasschläuche und 30 zeigt einen mittleren Blasschlauch.

Nach dem Anordnen von faserverstärkten Prepregs 27, 27', 28 auf einem Schlauch 29, 29' und 30 und anschließender Montage in einem Presswerkzeug werden die einzelnen Kammern von innen mit Überdruck aufgeblasen und bei erhöhter Temperatur an die Werkzeugwände gepresst und ausgehärtet. Die Ausformung des Kernbauteils kann entweder in eine eigens dafür vorgesehene Form oder auch direkt beim Zusammenbau des Skis im Presswerkzeug erfolgen. Die Ausführung zeigt beispielsweise eine dreiteilige Ausführungsform, bei der die beiden Außenseiten 27, 27' des Kerns durch einen breiteren und flacheren Mittelteil 28 verbunden werden. Nachdem bei einem Hohlkörperblasverfahren möglichst konstante Blasverhältnisse gefordert werden, werden die seitlichen Teile so gestaltet, dass die zusätzliche Höhe in der Skimitte durch die von der Taillierung vorgegebene Breite außerhalb des Montagebereichs kompensiert wird. Die erhöhten seitlichen Bereiche des Hinterschnittes werden in diesem Verfahren direkt im Hohlkörperblasverfahren mitgeformt.

## Patentansprüche

1. Gleitbrett mit einem Gleitbrettgrundkörper (16) mit einem Oberflächenbauteil (24), zumindest bestehend aus einer dreidimensional ausgeformten Schale (7) und einer Oberfläche (8) und einem Laufflächenbauteil (25), zumindest bestehend aus der Lauffläche (2) und einem Untergurt (3), und einer aufschiebbaren Bindungsaufnahmeplatte (15), die im zentralen Bereich des Gleitbrettgrundkörpers, in dem sie eingesetzt ist, als tragendes Teil integriert ist,
**dadurch gekennzeichnet,**
**dass** im Oberflächenbauteil (24) die dreidimensional ausgeformte Schale (7) zur Ausbildung von Hinterschnitten als erhöhte seitliche Bereiche (12) geformt ist, innerhalb derer die Bindungsaufnahmeplatte (15) seitlich formschlüssig umfassbar ist, so dass in den so gebildeten Aufnahmebereich für die Bindungsaufnahmeplatte (15) eine Vertiefung (9, 10,11) ausgebildet ist, die zur Gleitbrettschaufel und/oder zum Gleitbrettende hin eine geschlossene Struktur aufweist.

2. Gleitbrett nach Anspruch 1, **dadurch gekennzeichnet, dass** im Mittelbereich des Gleitbrettgrundkörpers, in welchem die Bindungsaufnahmeplatte (12) eingesetzt ist, die Dicke des Gleitbrettgrundkörpers entsprechend reduziert ist.

3. Gleitbrett nach Anspruch 1 oder 2, **dadurch gekennzeichnet, dass** im Gleitbrettgrundkörper im Aufnahmebereich für die Bindungsaufnahmeplatte (15) eine Vertiefung ausgebildet ist, die zur Gleitbrettschaufel bzw. zum Gleitbrettende hin offen ausläuft.

4. Gleitbrett nach einem der Ansprüche 1- 3, **dadurch gekennzeichnet, dass** die seitlich erhöhten Bereiche insbesondere im Kontaktbereich mit der Bindungsaufnahmeplatte zusätzliche Verstärkungen (26) aufweisen.

5. Gleitbrett nach einem der Ansprüche 1 - 4, **dadurch gekennzeichnet, dass** der Gleitbrettgrundkörper im Injektionsverfahren hergestellt ist.

6. Gleitbrett nach einem der Ansprüche 1 - 4, **dadurch gekennzeichnet, dass** der Gleitbrettgrundkörper im Hohlkörperblasverfahren hergestellt ist.

7. Gleitbrett nach einem der Ansprüche 1 - 6, **dadurch gekennzeichnet, dass** es ein Alpinski ist.

8. Gleitbrett nach einem der Ansprüche 1 - 6, **dadurch gekennzeichnet, dass** es ein Snowboard ist.

## Claims

1. A slide board having a base slide board body (16) with a surface component (24), consisting at least of a three-dimensionally shaped shell (7) and a surface (8) and having a running surface component (25), consisting at least of the running surface (2) and a lower web (3), and having a binding receiving plate (15) which can be pushed on and which is integrated as a supporting part in the central region of the slide board body in which it is used,
**characterised in that**,
in the surface component (24), the three-dimensionally shaped shell (7) is shaped for the forming of undercuts as elevated lateral regions (12) within which the binding receiving plate (15) can be laterally encompassed in a shape-matched manner such that a recess (9, 10, 11) is formed in the reception region for the binding receiving plate (15), said recess having a closed structure towards the slide board shovel and/or towards the slide board end.

2. A slide board in accordance with claim 1, **characterised in that** the thickness of the slide board base body is reduced correspondingly in the central region of the slide board base body in which the binding receiving plate (15) is inserted.

3. A slide board in accordance with either of claims 1 or 2, **characterised in that** a recess is formed in the slide board base body in the reception region for the binding receiving plate (15), said recess ending in an open manner towards the slide board shovel and/or towards the slide board end.

4. A slide board in accordance with one of the claims 1-3, **characterised in that** the laterally elevated regions have additional reinforcements (26) in particular in the contact region with the binding receiving plate.

5. A slide board in accordance with one of the claims 1-4, **characterised in that** the slide board base body is manufactured in the injection process.

6. A slide board in accordance with one of the claims 1-4, **characterised in that** the slide board base body is manufactured in the hollow body blowing process.

7. A slide board in accordance with one of the claims 1 - 6, **characterised in that** it is an Alpine ski.

8. A slide board in accordance with one of the claims 1 - 6, **characterised in that** it is a snowboard.

## Revendications

1. Planche de glisse avec un corps de base de planche de glisse (16) avec un composant de surface (24), constituée d'au moins une coque tridimensionnelle (7) et d'une surface (8) et d'un composant de face de glissement (25), constitué au moins de la face de glissement (2) et d'un brin inférieur (3) et d'une plaque de réception de fixation déplaçable (15) qui, dans la zone centrale du corps de base de planche de glisse, dans laquelle elle est utilisée, est intégrée comme pièce porteuse,
**caractérisée**
**en ce qu'**il est formé dans le composant de surface (24) la coque tridimensionnelle (7) pour réaliser des contre-dépouilles, comme zones latérales relevées (12), à l'intérieur desquelles la plaque de réception de fixation (15) peut être entourée latéralement par concordance des formes de sorte que dans la zone de réception ainsi formée pour la plaque de réception de fixation (15), un creux (9, 10, 11) est réalisé qui présente vers la spatule de la planche de glisse et/ou vers l'extrémité de la planche de glisse une structure fermée.

2. Planche de glisse selon la revendication 1, **caractérisée en ce que** dans la zone médiane du corps de base de planche de glisse, dans laquelle est placée la plaque de réception de fixation (12), l'épaisseur du corps de base de la planche de glisse a été réduite d'une manière correspondante.

3. Planche de glisse selon la revendication 1 ou 2, **caractérisée en ce qu'**il est réalisé dans le corps de base de la planche de glisse, dans la zone de réception de la plaque de réception de fixation (15), un creux qui s'étend ouvert vers la spatule de la planche de glisse respectivement vers l'extrémité de la planche de glisse.

4. Planche de glisse selon l'une des revendications 1 à 3, **caractérisée en ce que** les zones latéralement relevées, en particulier dans la zone de contact avec la plaque de réception de fixation, présentent des zones de renforcement additionnelles (26).

5. Planche de glisse selon l'une des revendications 1 à 4, **caractérisée en ce que** le corps de base de la planche de glisse est réalisé par un procédé d'injection.

6. Planche de glisse selon l'une des revendications 1 à 4, **caractérisée en ce que** le corps de base de la planche de glisse est réalisé selon un procédé de soufflage de corps creux.

7. Planche de glisse selon l'une des revendications 1 à 6, **caractérisée en ce qu'**elle est un ski alpin.

8. Planche de glisse selon l'une des revendications 1 à 6, **caractérisée en ce qu'**elle est un snowboard.
